# EUROPÄISCHE PATENTSCHRIFT

(11) **EP 1 920 644 B1**
(45) Veröffentlichungstag und Bekanntmachung des Hinweises auf die Patenterteilung: **17.06.2009**
(21) Anmeldenummer: 06793030.5
(22) Anmeldetag: 28.08.2006
(51) Int. Cl.: H05B 41/298

(54) **EVG FÜR ENTLADUNGSLAMPEN MIT EOL-ÜBERWACHUNGSSCHALTUNG**
ELECTRONIC BALLAST FOR DISCHARGE LAMPS COMPRISING AN END-OF-LIFE MONITORING CIRCUIT
BALLAST ELECTRONIQUE POUR LAMPES A DECHARGE COMPRENANT UN CIRCUIT DE CONTROLE DE FIN DE VIE

(30) Priorität: 30.08.2005 DE 202005013675 U
(43) Veröffentlichungstag der Anmeldung: 14.05.2008
(73) Patentinhaber: Osram Gesellschaft mit beschränkter Haftung, 81543 München (DE)
(72) Erfinder: RUDOLPH, Bernd, 85659 Forstern (DE)
(86) Internationale Anmeldenummer: PCT/EP2006/065741
(87) Internationale Veröffentlichungsnummer: WO 2007/025953

(56) Entgegenhaltungen:
- EP-A- 1 492 393
- WO-A-00/11916
- US-A1- 2003 168 997

## Beschreibung

### Technisches Gebiet

Die Erfindung geht aus vom Wechselstrombetrieb von Entladungslampen mit elektronischen Vorschaltgeräten.

### Stand der Technik

Entladungslampen unterschiedlicher Bauweise werden heute in den meisten Fällen mit elektronischen Vorschaltgeräten betrieben. Solche Vorschaltgeräte enthalten in aller Regel Hochfrequenzwandler zur Erzeugung einer Wechselstromversorgungsleistung für die Lampe aus einer niederfrequenten Netzversorgung oder auch aus einer Gleichspannungsversorgung.

Elektronische Vorschaltgeräte verfügen neben den essentiellen Funktionen zum Starten und Betreiben der Entladungslampe häufig auch über zusätzliche Überwachungs- und Regelfunktionen. Im vorliegenden Zusammenhang interessiert die sog. EoL-Überwachung (End-of-Life-Überwachung), bei der durch einen Schaltungsteil des Vorschaltgeräts überwacht wird, wann sich ein Lebensdauerende einer der Elektroden der betriebenen Entladungslampe ankündigt.

Solche EoL-Überwachungsschaltungen sind an sich bekannt, etwa aus der WO 00/11916 und US 2003/0168997, auf die zur Erläuterung des technischen Hintergrundes ergänzend verwiesen wird. Insbesondere wird dort verdeutlicht, dass bei der EoL-Überwachung die sich mit dem nahenden Ende der Elektrodenlebensdauer einstellenden gleichrichtenden Eigenschaften der Entladungslampe ausgenutzt werden. Das Elektrodenlebensdauerende geht mit einem Verbrauch oder einer Degradation eines Elektronenemittermaterials einher. Allgemeiner gesprochen kündigt sich das Ende der Lebensdauer einer Elektrode durch einen Anstieg der Elektronenaustrittsarbeit an dieser Elektrode an. Dadurch ergibt sich eine Asymmetrie im Wechselstrombetrieb oder anders ausgedrückt eine unipolare zusätzliche Leistung in der Lampe mit einem entsprechenden asymmetrischen Spannungsabfall.

### Darstellung der Erfindung

Die Aufgabe der vorliegenden Erfindung ist es, ein hinsichtlich der EoL-Überwachung verbessertes elektronisches Vorschaltgerät für Entladungslampen anzugeben.

Die Erfindung bezieht sich zum einen auf ein elektronisches Vorschaltgerät für den Wechselstrombetrieb einer Entladungslampe mit einer EoL-Überwachungsschaltung zum Erkennen des Lebensdauerendes der Elektroden der Entladungslampe, welche EoL-Überwachungsschaltung auf eine asymmetrische Leistung der Entladungslampe anspricht, dadurch gekennzeichnet, dass in der EoL-Überwachungsschaltung ein mit der asymmetrischen Leistung verbundener Strom und ein Referenzstrom einem Stromdifferenzverstärker zugeführt werden,
auf ein entsprechendes Lampensystem aus einem solchen Vorschaltgerät zusammen mit einer passenden Entladungslampe.

Bevorzugte Ausgestaltungen sind in den abhängigen Ansprüchen angegeben und werden im folgenden näher erläutert.

Die Grundidee der Erfindung besteht darin, abweichend vom Stand der Technik nicht eine mit den beginnenden gleichrichtenden Eigenschaften der Entladungslampe korrelierende Spannung abzuleiten, über eine spannungssensitive Verstärkerschaltung zu erfassen und zur Steuerung des Betriebs des Vorschaltgeräts zu verwenden, sondern stattdessen eine Stromdifferenzverstärkung vorzunehmen. Dazu wird ein mit der asymmetrischen Leistung der Entladungslampe korrelierender Strom verwendet und zusammen mit einem Referenzstrom einem Stromdifferenzverstärker zugeführt. Der Stromdifferenzverstärker zeichnet sich dadurch aus, dass er auch dann, wenn keine EoL-Erkennung vorliegt, also noch keine gleichrichtenden Eigenschaften erfasst werden können, Eingangsströme zulässt. Damit kann insbesondere vermieden werden, dass sich im Falle spannungssensitiver Eingänge mit bei einer EoL-Erkennung durchschaltenden Transistoren durch die dann auftretende Strombelastung von Widerständen, mit denen entsprechende Messspannungen zur Erkennung oder Referenzspannungen zum Vergleich erzeugt werden, Spannungsverschiebungen ergeben.

Insbesondere bei der bereits erwähnten WO 00/11916 belasten sich zwei Spannungsteilerschaltungen gegenseitig, weil aus einem Spannungsdifferenzsignal ein Strom gebildet wird, der die weitere Signalgröße darstellt. Dadurch ergeben sich eine störende Spannungsverschiebung, eine Abhängigkeit von den Absolutwerten der verwendeten Potentiale gegen das Bezugspotential sowie nichtlineare Abhängigkeiten von den Potentialdifferenzen.

Im Unterschied dazu werden bei der Erfindung Stromeingänge verwendet, die auch im Normalbetriebsfall Ströme führen können, sodass sich im Falle einer EoL-Erkennung keine wesentlichen Verschiebungen ergeben..

Durch entsprechend hochohmige Widerstände in den Stromzuführungen können der notwendige Messstrom und der Referenzstrom auf so kleine Werte gedrückt werden, dass der damit verbundene Leistungsverbrauch völlig unerheblich ist. Ferner lassen sich durch entsprechende Vorbelastungen, etwa durch Rückkopplungen am Stromdifferenzverstärker, leicht geeignete Arbeitspunkte einstellen.

Eine bevorzugte Ausgestaltung des Eingangs des Stromdifferenzverstärkers besteht in einer an sich bekannten Stromspiegelschaltung, wobei der Stromdifferenzverstärker besonders bevorzugterweise im Übrigen als Operationsverstärker aufgebaut ist. Solche OP-Verstärker mit Spiegeleingang sind beispielsweise als sogenannte Norton-Verstärker von dem Hersteller Motorola, heute "On Semiconductors", erhältlich.

Dieser Norton-Verstärker weist ferner einen Spannungsausgang auf und zeigt damit ein weiteres bevorzugtes Merkmal der Erfindung. Schließlich handelt es sich dabei um einen Verstärker mit einem MOSFET-Stromspiegeleingang, einer günstigen Ausführungsform eines solchen Stromspiegeleingangs. Im Übrigen können Stromspiegeleingänge aber auch in anderer unipolarer Technologie oder auch in bipolarer Technologie ausgeführt sein.

Ein Ausgangssignal des Stromdifferenzverstärkers kann bei einer einfachen und günstigen Ausgestaltung der Erfindung an einen Fensterkomparator gegeben werden, also eine Kombination zweier einfacher Komparatoren, zwischen deren Schwellenwerten sich ein entsprechendes Fenster ergibt. Die Ausgangssignale der Komparatoren können beispielsweise über ein NAND-Gatter verknüpft und einer Abschalteinrichtung zugeführt werden, die im Falle der Erkennung eines Elektrodenlebensdauerendes den Hochfrequenzwandler außer Betrieb nimmt.

Da es in dem Vorschaltgerät im Betrieb zu störenden Schwingungen und Oberwellen kommen kann, insbesondere zu Betriebsbeginn Einschwingvorgänge möglich sind, weist die EoL-Überwachungsschaltung vorzugsweise ein Tiefpassfilter, etwa ein RC-Glied auf. Der Kondensator des RC-Gliedes kann bei einer günstigen Ausgestaltung zwischen dem Messstromeingang des Stromdifferenzverstärkers und dem vorschaltgerätinternen Bezugspotential liegen.

Statt einer Auswertung über Komparatoren und logische Gatter, die sich insbesondere für diskrete Realisierungen anbietet, kann auch eine Mikroprozessorabtastung des Stromdifferenzverstärkers vorgesehen sein, die in bestimmten Zeitabständen abtastet und eventuell im Falle einer EoL-Erkennung aus Sicherheitsgründen Wiederholungsabfragen durchführt. Hierbei ist zu bemerken, dass die durch Normungen und/oder die technischen Randbedingungen vorgegebenen Reaktionszeiten für EoL-Überwachungsschaltungen nicht besonders kurz sind, sondern im Regelfall einige Sekunden Zeit zur Verfügung stehen. Letztlich ist im Regelfall nämlich nur entscheidend, thermische Schäden und beispielsweise davon ausgehende Brandgefahren durch auf die asymmetrische Zusatzleistung in der Lampe zurückgehende Elektroden zu vermeiden. Diese thermischen Vorgänge laufen vergleichsweise träge ab.

Eine Möglichkeit zur Erzeugung eines Referenzstroms für den Stromdifferenzverstärker besteht darin, über einen relativ hochohmigen Widerstand von einem Referenzpotential einen Strom abzuleiten, insbesondere von dem vorschaltgerätinternen Hochfrequenzwandler.

In vielen praktisch bedeutsamen Fällen liegt ein sogenannter Koppelkondensator zwischen der Entladungslampe und dem vorschaltgerätinternen Bezugspotential vor, der sich im Betrieb im Regelfall auf ein Mittenpotential zwischen dem vorschaltgerätinternen Versorgungspotential und dem Bezugspotential auflädt und damit einen echten Wechselstrombetrieb der Entladungslampe gewährleistet. Bei dieser Verschaltung kann der im Übrigen auf dieses Bezugspotential bezogene Stromdifferenzverstärker in günstiger Weise über Widerstände mit einem Abgriff zwischen dem Koppelkondensator und der Entladungslampe verbunden sein, um damit einen mit der Spannung über dem Koppelkondensator korrelierenden Strom abzugreifen. Hierbei ist zu berücksichtigen, dass die Eingänge des Stromdifferenzverstärkers potentialmäßig sehr nahe beim Bezugspotential liegen.

Eine andere praktisch bedeutsame Verschaltung sieht einen entsprechenden Koppelkondensator zwischen dem Wechselstromausgang des Hochfrequenzwandlers und der Entladungslampe vor und schaltet dementsprechend dann in der Regel den anderen Anschluss der Entladungslampe direkt an das Bezugspotential. Abhängig von der Verschaltung von insbesondere für resonante Zündvorgänge erforderlichen Resonanzkondensatoren parallel zur Lampe können solche Schaltungen vor allem von Vorteil sein, um in einfacher und direkter Weise den Lampenstrom messen und beispielsweise für eine Stromregelung verwenden zu können. In diesem Fall ist es günstig, den Messstrom für den wiederum auf das Bezugspotential bezogenen Stromdifferenzverstärker wiederum von einem Mittenabgriff zwischen dem Koppelkondensator und der Entladungslampe über einen Widerstand abzuleiten. Dieser Messstrom korreliert dann mit der Lampenspannung, würde also geglätteterweise im reinen Wechselstrombetrieb bei Mittelwert null liegen. Hierbei kann der entsprechende Messstromeingang des Stromdifferenzverstärkers beispielsweise über eine Rückkopplung vom Verstärkerausgang vorbelastet sein, wozu auch auf das zweite Ausführungsbeispiel verwiesen wird.

Ein bevorzugte Anwendung findet die Erfindung bei Niederdruckentladungslampen, ist aber auch für Hochdruckentladungslampen geeignet.

Die Erfindung hat ferner einen Verfahrensaspekt und bezieht sich demzufolge auch auf ein Verfahren zum Wechselstrombetrieb einer Entladungslampe mit einem solchen Vorschaltgerät, bei welchem Verfahren das Lebensdauerende einer Elektrode der Entladungslampe mit einer EoL-Überwachungsschaltung, die auf eine asymmetrische Leistung der Entladungslampe anspricht, erkannt wird, **dadurch gekennzeichnet, dass** in der EoL-Überwachungsschaltung ein mit der asymmetrischen Leistung verbundener Strom und ein Referenzstrom einem Stromdifferenzverstärker zugeführt werden. Die vorstehend und im folgenden erläuterten einzelnen Merkmale sind implizit auch für die Verfahrenskategorie der Erfindung maßgeblich.

### Kurze Beschreibung der Zeichnungen

Im Folgenden wird die Erfindung anhand von Ausführungsbeispielen näher erläutert, wobei die einzelnen Merkmale auch in anderen Kombinationen erfindungswesentlich sein können und sich sowohl auf die Vorrichtungskategorie als auch auf die Verfahrenskategorie der Erfindung beziehen.
- Figur 1: zeigt ein vereinfachtes Schaltungsdiagramm eines Vorschaltgeräts für eine Niederdruckentladungslampe als erstes Ausführungsbeispiel.
- Figur 2: entspricht Figur 1 und zeigt ein zweites Ausführungsbeispiel.
- Figur 3: entspricht Figur 1 und zeigt ein drittes Ausführungsbeispiel.

### Bevorzugte Ausführung der Erfindung

Figur 1 zeigt ein Schaltungsdiagramm eines erfindungsgemäßen Vorschaltgeräts für eine im rechten Bereich ebenfalls eingezeichnete Niederdruckentladungslampe LA1, das im linken Bereich für eine übliche Haushaltsnetzversorgung mit einer Phasenleitung L und einem Neutralleiter N an die Eingangsklemmen KL1-1 und KL1-2 angeschlossen ist. Die Drossel LD2 und der Kondensator C5 bilden ein Funkentstörfilter zwischen dem Gleichrichter D1 bis D4 und einem Zwischenkreisspeicherkondensator C6, über dem die Zwischenkreisspannung mit einem im unteren Bereich der Figur liegenden vorschaltgerätinternen Bezugspotential und einem im oberen Bereich liegenden vorschaltgerätinternen Versorgungspotential anliegt.

Zwischen diesen beiden Potentialen liegen zwei Schalttransistoren T1 und T2 einer üblichen Halbbrückenwandlerschaltung, zu denen jeweils Freilaufdioden D11 und D12 parallelgeschaltet sind und die durch einen sogenannten Trapezkondensator C8 zwischen ihrem Mittenabgriff und dem Versorgungspotential schaltentlastet werden. Die Steueranschlüsse, hier die Basen der Biopolartransistoren T1 und T2, werden über Sekundärwicklungen RK1-B und RK1-C sowie Widerstände R3 bzw. R4 angesteuert, wobei eine Primärwicklung RK1-A mit den Sekundärwicklungen RK1-B und RK1-C gekoppelt ist und zwischen dem erwähnten Mittenabgriff und damit Wechselstromausgang der Halbbrücke und der Lampe LA1 liegt. Zwischen der Primärwicklung des aus den Wicklungen RK1-A, RK1-B und RK1-C gebildeten Steuertransformators, der hier im Übrigen nur symbolisch für eine selbsterregte Ansteuerung steht, die auch anders, insbesondere durch eine Fremdsteuerung, realisiert sein kann, und der Lampe LA1 liegt eine übliche Lampendrossel LD1. Die Lampe LA1 ist über Lampenklemmen KL2-1 bis KL2-4 angeschlossen, wobei die Klemmen KL2-3 und KL2-4 mittenabgriffseitig und die Klemmen KL2-1 und KL2-2 auf der anderen Seite der Lampe vorgesehen sind und zwischen die Klemmen KL2-2 und KL2-3 ein zum Zünden der Lampe in an sich bekannter Weise notwendiger Resonanzkondensator C9 geschaltet ist.

Der Lampenanschluss KL2-1 ist über einen ebenfalls an sich bekannten Koppelkondensator C10 an das Bezugspotential angeschlossen, sodass sich im Betrieb eine mittlere Aufladung des Koppelkondensators C10 auf die halbe Zwischenkreisspannung über dem Zwischenkreiskondensator C6 ergibt und die Lampe LA1 damit in Folge des symmetrisch um das an dem oberen Anschluss des Koppelkondensators C10 herrschende Potential oszillierenden Mittenabgriffpotentials in einem reinen Wechselstrombetrieb betrieben werden kann.

Der bisher beschriebene Teil der Schaltung ist an sich konventioneller Natur und wird daher nicht im Einzelnen erläutert. Im Folgenden wird auf die erfindungsgemäße EoL-Überwachungsschaltung eingegangen. Diese weist einen OP-Verstärker U1 mit Stromspiegeleingang auf, hier ein sogenannter Norton-Verstärker LM3900 von On Semiconductors. An dessen nichtinvertierendem Eingang (mit einem "+" bezeichnet) wird ein über einen hochohmigen Widerstand von 10 MΩ von dem Versorgungspotential abgeleiteter Referenzstrom gegeben, an den invertierenden Eingang (mit einem "-" bezeichnet) ein über einen ebenfalls hochohmigen Widerstand R2 von 6,5 MΩ von einem Abgriff zwischen dem Koppelkondensator C10 und der Lampenklemme KL2-1 abgeleiteter Messstrom. Die Differenz zwischen beiden wird in an sich bekannter Weise verstärkt, wobei der Verstärker U1 über einen Widerstand R9 von 813 kΩ zwischen seinem Ausgang und seinem invertierendem Eingang in an sich bekannter Weise rückkoppelnd beschaltet ist.

Das Ausgangssignal des Verstärkers U1 wird an einen aus einem ersten Komparator U2-A und zweiten Komparator U2-B bestehenden Fensterkomparator gegeben, in dem es mit einem Schwellenwertfenster zwischen in diesem Fall 3,5 V und 8,5 V verglichen wird. Dementsprechend sind die Eingänge der Komparatoren U2-A und U2-B an ein NAND-Gatter U3-A angeschlossen, dessen Ausgang damit anzeigt, ob die Stromdifferenz innerhalb der durch die beiden Komparatorschwellenwerte definierten Toleranzbreite liegt oder nicht.

Dieses Signal wird einer Abschalteinrichtung AE zugeführt, die ansprechend auf dieses Signal die Basisansteuerung des unteren Schalttransistors T2 des Halbbrückenwandlers unterbindet, womit dann auch die Schaltvorgänge des oberen Schalttransistors T1 unterbleiben.

Es wurde bereits festgestellt, dass sich bei einer Lampe LA1 mit beidseits voll emissionsfähigen Elektroden ein reiner Wechselstrombetrieb ergibt und sich über dem Kondensator C10 eine dem Gleichanteil des Potentials am Wechselstromausgang der Halbbrücke der Schalttransistoren T1 und T2 entsprechendes Potential einstellt. Dieses kann bei Bedarf über den zusätzlichen Kondensator C2 von 100 nF zwischen dem invertierenden Eingang des Verstärkers U1 und dem Bezugspotential geglättet werden. Auch bei abweichenden Verhältnissen, etwa einem von 0,5 abweichenden Tastverhältnis des Schalttransistorbetriebs, ergibt sich eine bestimmte mittlere Spannung an dem Koppelkondensator C10.

Da der Verstärker U1 auf das Bezugspotential bezogen ist und in Folge seines Stromspiegeleingangs nur geringe Spannungen an seinen Eingängen gegenüber dem Bezugspotential aufbaut (unter 1 Volt im Regelfall) entspricht der durch den Widerstand R2 fließende Strom in den invertierenden Eingang des Verstärkers U1 praktisch proportional der Spannung über dem Koppelkondensator C10. Der in den invertierenden Eingang fließende Strom setzt sich aus diesem Strom und dem Strom durch den Rückkopplungskondensator R9 zusammen. Dabei sind die Widerstände R2 und R9 so bemessen, dass im Gleichgewicht ohne asymmetrischen EoL-Spannungsanteil an dem Koppelkondensator C10 der Ausgang des Verstärkers U1 auf etwa der Hälfte des arithmetischen Mittels der Referenzpotentiale an den Eingängen des Fensterkomparators U2-A, U2-B von 6 V liegt. Im vorliegenden Fall ergeben sich Abschaltpotentiale von etwa +/- 20 V an dem Koppelkondensator C10.

Figur 2 zeigt ein weitgehend mit Figur 1 identisches Ausführungsbeispiel, jedoch mit einer abweichenden Verschaltung des Koppelkondensators C10 und daher auch etwas abweichender Anbindung des Verstärkers U1. Es wird daher zunächst auf die Erläuterungen zu Figur 1 Bezug genommen. Abweichend davon liegt der Koppelkondensator C10 hier jedoch zwischen der Primärwicklung RK1-A und der Lampendrossel LD1 und damit zwischen dem Wechselstromausgang des Halbbrückenwandlers mit den Schalttransistoren T1 und T2 der Lampe LA1.

Demzufolge wird der Messstrom über den hier mit 1,5 MΩ bemessenen Widerstand R2 von einem Abgriff zwischen der Lampendrossel LD1 und der Lampe LA1 abgenommen. Da der Gleichspannungsanteil über dem Widerstand R2 deutlich kleiner ist als beim ersten Ausführungsbeispiel, wird das Referenzpotential für den Referenzstrom hier mit 6 V aus einer ohnehin für Steuerschaltungen des Vorschaltgeräts zur Verfügung stehenden Versorgung entnommen und der entsprechende Widerstand R1 angepasst. Bei diesem Ausführungsbeispiel muss der in Figur 1 optional (und daher gestrichelt) eingezeichnete Kondensator C2 für die Tiefpassglättung vorgesehen sein.

Im symmetrischen Normalbetrieb ergibt sich damit, dass der Ruhestrom in den invertierenden Eingang vollständig durch den Rückkopplungskondensator R9 fließt und damit dem Strom durch den Widerständ R1 gleich ist. Die Spannung über R1 entspricht also dem arithmetischen Mittel zwischen den beiden Schwellenwerten des Fensterkomparators U2-A, U2-B.

Figur 3 entspricht weitgehend Figur 1, sodass wiederum auf die dortigen Erläuterungen Bezug genommen wird. Allerdings sind zwischen dem Verstärker U1 und der Abschalteinrichtung AE der Fensterkomparator U2-A, U2-B und das NAND-Gatter U3-A weggelassen. In diesem Fall verfügt nämlich die Abschalteinrichtung über einen Mikroprozessor µP, der den Ausgang des Verstärkers U1 in bestimmten Zeitintervallen abtastet und im Fall außerhalb eines vorgegebenen Fensters von hier wieder 3,5 V bis 8,5 V liegender Ausgangssignale eine Wiederholungsmessung zur Sicherheit durchführt und dann einen Abschaltvorgang einleitet. Die Erfindung kann also auch mit einer Mikroprozessorsteuerung kombiniert werden. Bei solchen Anwendungen können darüber hinaus natürlich auch die Ansteuerung der Schalttransistoren T1, T2 und die Übernahme anderer Funktionen des Vorschaltgeräts mikroprozessorgesteuert erfolgen.

## Patentansprüche

1. Elektronisches Vorschaltgerät für den Wechselstrombetrieb einer Entladungslampe (LA1)
mit einer EoL-Überwachungsschaltung (R1, R2, U1, R9, U2-A, U2-B, U3-A, AE) zum Erkennen des Lebensdauerendes der Elektroden der Entladungslampe (LA1),
welche EoL-Überwachungsschaltung (R1, R2, U1, R9, U2-A, U2-B, U3-A, AE) auf eine asymmetrische Leistung der Entladungslampe (LA1) anspricht,
**dadurch gekennzeichnet, dass** in der EoL-Überwachungsschaltung (R1, R2, U1, R9, U2-A, U2-B, U3-A, AE) ein mit der asymmetrischen Leistung verbundener Strom und ein Referenzstrom einem Stromdifferenzverstärker (U1) zugeführt werden.

2. Vorschaltgerät nach Anspruch 1, bei dem der Stromdifferenzverstärker (U1) eine Stromspiegelschaltung am Eingang aufweist.

3. Vorschaltgerät nach Anspruch 1 oder 2, bei dem der Stromdifferenzverstärker (U1) einen Spannungsausgang aufweist.

4. Vorschaltgerät nach Anspruch 1 oder 2, bei dem eine Ausgangssignalleitung des Stromdifferenzverstärkers (U1) an einen Fensterkomparator (U2-A, U2-B) angeschlossen ist.

5. Vorschaltgerät nach einem der vorstehenden Ansprüche, bei dem die EoL-Überwachungsschaltung (R1, R2, U1, R9, U2-A, U2-B, U3-A, AE) ein Tiefpassfilter (R2, C2) zum Ausfiltern von Störschwingungen aufweist.

6. Vorschaltgerät nach Anspruch 5, bei dem das Tiefpassfilter (R2, C2) einen Kondensator (C2) zwischen einem Messstromeingang des Stromdifferenzverstärkers (U1) und dem internem Bezugspotential des Vorschaltgeräts aufweist.

7. Vorschaltgerät nach Anspruch 1, 2 oder 3, bei dem eine Ausgangssignalleitung des Stromdifferenzverstärkers (U1) an eine Mikroprozessorschaltung (µP) angeschlossen ist.

8. Vorschaltgerät nach einem der vorstehenden Ansprüche, bei dem der Referenzstrom über einen Widerstand (R1) von einem Referenzpotential abgeleitet ist.

9. Vorschaltgerät nach Anspruch 8, bei dem das Referenzpotential das interne Versorgungspotential eines Hochfrequenzwandlers (T1, T2) zur Erzeugung der Wechselstromversorgungsleistung für die Entladungslampe (LA1) ist.

10. Vorschaltgerät nach einem der vorstehenden Ansprüche, bei dem ein Koppelkondensator (C10) zwischen der Entladungslampe (LA1) und dem internen Bezugspotential des Vorschaltgeräts vorgesehen ist, der Stromdifferenzverstärker (U1) auf das Bezugspotential bezogen ist und der mit der asymmetrischen Leistung verbundene Strom über einen Widerstand (R2) von einem Abgriff zwischen dem Koppelkondensator (C10) und der Entladungslampe (LA1) abgeleitet ist.

11. Vorschaltgerät nach einem der Ansprüche 1 bis 9, bei dem zwischen der Entladungslampe (LA1) und einem Wechselstromausgang eines zur Erzeugung der Wechselstromversorgungsleistung für die Entladungslampe (LA1) vorgesehenen Hochfrequenzwandlers (T1, T2) ein Koppelkondensator (C10) vorgesehen ist, der Stromdifferenzverstärker (U1) auf das Bezugspotential bezogen ist und der mit der asymmetrischen Leistung verbundene Strom über einen Widerstand (R2) von einem Abgriff zwischen dem Koppelkondensator (C10) und der Entladungslampe (LA1) abgeleitet ist.

12. Vorschaltgerät nach einem der vorstehenden Ansprüche, das für eine Niederdruckentladungslampe (LA1) ausgelegt ist.

13. Lampensystem aus einer Entladungslampe (LA1) und einem Vorschaltgerät nach einem der vorstehenden Ansprüche.

## Claims

1. Electronic ballast for the AC operation of a discharge lamp (LA1)
having an EOL monitoring circuit (R1, R2, U1, R9, U2-A, U2-B, U3-A, AE) for detecting the end of life of the electrodes of the discharge lamp (LA1),
which EOL monitoring circuit (R1, R2, U1, R9, U2-A, U2-B, U3-A, AE) responds to an asymmetrical power of the discharge lamp (LA1),
**characterized in that** a current associated with the asymmetrical power and a reference current are fed to a current differential amplifier (U1) in the EOL monitoring circuit (R1, R2, U1, R9, U2-A, U2-B, U3-A, AE).

2. Ballast according to Claim 1, in which the current differential amplifier (U1) has a current mirror circuit at the input.

3. Ballast according to Claim 1 or 2, in which the current differential amplifier (U1) has a voltage output.

4. Ballast according to Claim 1 or 2, in which an output signal line of the current differential amplifier (U1) is connected to a window comparator (U2-A, U2-B).

5. Ballast according to one of the preceding claims, in which the EOL monitoring circuit (R1, R2, U1, R9, U2-A, U2-B, U3-A, AE) has a low-pass filter (R2, C2) for filtering out parasitic oscillations.

6. Ballast according to Claim 5, in which the low-pass filter (R2, C2) has a capacitor (C2) between a measured current input of the current differential amplifier (U1) and the internal reference potential of the ballast.

7. Ballast according to Claim 1, 2 or 3, in which an output signal line of the current differential amplifier (U1) is connected to a microprocessor circuit (µP).

8. Ballast according to one of the preceding claims, in which the reference current is derived from a reference potential via a resistor (R1).

9. Ballast according to Claim 8, in which the reference potential is the internal supply potential of a high-frequency converter (T1, T2) for generating the AC supply power for the discharge lamp (LA1).

10. Ballast according to one of the preceding claims, in which a coupling capacitor (C10) is provided between the discharge lamp (LA1) and the internal reference potential of the ballast, the current differential amplifier (U1) has a reference to the reference potential, and the current associated with the asymmetrical power is derived from a tap between the coupling capacitor (C10) and the discharge lamp (LA1) via a resistor (R2).

11. Ballast according to one of Claims 1 to 9, in which a coupling capacitor (C10) is provided between the discharge lamp (LA1) and an AC output of a high-frequency converter (T1, T2) provided for generating the AC supply power for the discharge lamp (LA1), the current differential amplifier (U1) has a reference to the reference potential, and the current associated with the asymmetrical power is derived from a tap between the coupling capacitor (C10) and the discharge lamp (LA1) via a resistor (R2).

12. Ballast according to one of the preceding claims, which is designed for a low-pressure discharge lamp (LA1).

13. Lamp system comprising a discharge lamp (LA1) and a ballast according to one of the preceding claims.

## Revendications

1. Ballast électronique pour faire fonctionner une lampe ( LA1 ) à décharge sur du courant alternatif
comprenant un circuit ( R1, R2, U1, R9, U2-A, U2-B, U3-A, AE ) de contrôle EoL pour détecter la fin de la durée de vie des électrodes de la lampe ( LA1 ) à décharge,
ce circuit ( R1, R2, U1, R9, U2-A, U2-B, U3-A, AE ) de contrôle EoL étant sensible à une puissance dissymétrique de la lampe ( LA1 ) à décharge,
**caractérisé en ce que,** dans le circuit ( R1, R2, U1, R9, U2-A, U2-B, U3-A, AE ) de contrôle EoL, il est envoyé, à un amplificateur ( U1 ) de différence de courant, un courant relié à la puissance dissymétrique et un courant de référence.

2. Ballast suivant la revendication 1, dans lequel l'amplificateur ( U1 ) de différence de courant a un circuit de miroir de courant à l'entrée.

3. Ballast suivant la revendication 1 ou 2, dans lequel l'amplificateur ( U1 ) de différence de courant a une sortie de tension.

4. Ballast suivant la revendication 1 ou 2, dans lequel la ligne de signal de sortie de l'amplificateur ( U1 ) de différence de courant est reliée à un comparateur ( U2-A, U2-B ) à fenêtre.

5. Ballast suivant l'une des revendications précédentes, dans lequel le circuit ( R1, R2, U1, R9, U2-A, U2-B, U3-A, AE ) de circuit EoL a un filtre ( R2, C2 ) passe-bas pour filtrer des oscillations parasites.

6. Ballast suivant la revendication 5, dans lequel le filtreur ( R2, C2 ) passe-bas a un condensateur ( C2 ) entre une entrée de courant de mesure de l'amplificateur ( U1 ) de différence de courant et le potentiel interne de référence du ballast .

7. Ballast suivant la revendication 1, 2 ou 3, dans lequel une ligne de signal de sortie de l'amplificateur ( U1 ) de différence de courant est reliée à un circuit ( µP ) de microprocesseur.

8. Ballast suivant l'une des revendications précédentes, dans lequel le courant de référence est dérivé d'un potentiel de référence par l'intermédiaire d'une résistance ( R1 ).

9. Ballast suivant la revendication 8, dans lequel le potentiel de référence est le potentiel d'alimentation interne d'un convertisseur ( T1, T2 ) de haute fréquence pour la production de la puissance d'alimentation en courant alternatif pour la lampe ( LA1 ) à décharge.

10. Ballast suivant l'une des revendications précédentes, dans lequel un condensateur ( C10 ) de couplage est prévu entre la lampe ( LA1 ) à décharge et le potentiel de référence interne du ballast, l'amplificateur ( U1 ) de différence de courant est rapporté au potentiel de référence et le courant relié à une puissance dissymétrique est dérivé par l'intermédiaire d'une résistance ( R2 ) d'une prise entre le condensateur ( C10 ) de couplage et la lampe ( LA1 ) à décharge.

11. Ballast suivant l'une des revendications 1 à 9, dans lequel il est prévu, entre la lampe ( LA1 ) à décharge et une sortie de courant alternatif d'un convertisseur ( T1, T2 ) de haute fréquence prévu par la production de la puissance d'alimentation en courant alternatif pour la lampe ( LA1 ) à décharge, un condensateur ( C10 ) de couplage, l'amplificateur ( U1 ) de différence de courant est rapporté au potentiel de référence et le courant relié à la puissance dissymétrique est dérivé par l'intermédiaire d'une résistance ( R2 ) d'une prise entre le condensateur ( C10 ) de couplage et la lampe ( LA1 ) à décharge.

12. Ballast suivant les revendications précédentes, qui est conçu pour une lampe ( LA1 ) à décharge à basse pression.

13. Système de lampe composé d'une lampe ( LA1 ) à décharge et d'un ballast suivant l'une des revendications précédentes.
